# FASCICULE DE BREVET EUROPEEN

(11) **EP 0 908 297 B1**
(45) Date de publication et mention de la délivrance du brevet: **19.04.2000**
(21) Numéro de dépôt: 98440222.2
(22) Date de dépôt: 09.10.1998
(51) Int. Cl.: B30B 9/04

(54) **Procédé de gestion de l'égouttage et du pressurage, notamment pour un pressoir à cuve rotative**
Verfahren zur Verwaltung der Entwässerung und des Auspressens, insbesondere für eine Drehtrommelpresse
Process for managing the draining and the pressing, particularly for a rotative drum press

(30) Priorité: 10.10.1997 FR 9712856
(43) Date de publication de la demande: 14.04.1999
(73) Titulaire: VASLIN BUCHER, 49290 Chalonnes sur Loire (FR)
(72) Inventeur: Bonnet, Jean, 49100 Angers (FR)
(74) Mandataire: Nuss, Pierre

(56) Documents cités:
- FR-A- 2 590 046
- FR-A- 2 597 629
- FR-A- 2 695 862
- FR-A- 2 701 889
- US-A- 5 231 922
- US-A- 5 613 434

## Description

La présente invention concerne le domaine des techniques d'extraction des jus de matières, tels que des vendanges, plus particulièrement les procédés de traitement des matières à pressurer, et a pour objet un procédé de gestion de l'égouttage et du pressurage, notamment pour un pressoir à cuve rotative.

Actuellement, la commande du fonctionnement des pressoirs est encore laissée, dans une large mesure, à l'appréciation de l'utilisateur qui décide, suite à une appréciation visuelle ou, le cas échéant, sur la base de certaines données de mesure fournies ponctuellement par des capteurs, de la nature, de la durée et de l'enchaînement des phases de travail du pressoir.

Toutefois, cette manière d'opérer ne permet que très rarement, et ce uniquement avec un contrôle quasi-constant de l'opérateur, d'aboutir à un fonctionnement optimal dudit pressoir en termes d'efficacité de travail, en fonction de l'état initial des matières à pressurer et de l'état final souhaité pour lesdites matières.

Des progrès ont été faits dans les domaines du contrôle et du pilotage des pressoirs, en particulier grâce aux procédés faisant l'objet des brevets français n° 2 669 266, 2 695 862 et 2 701 889 au nom de la demanderesse.

Ces procédés utilisent tous la pression, appliquée aux matières à pressurer, comme principal moyen d'extraction des liquides.

Or, les montées en pression consomment de l'énergie et du temps et elles ne sont pas toujours le moyen le plus efficace pour évacuer du pressoir les jus libres qu'il contient.

Un simple brassage des matières à pressurer suivi d'un égouttage statique peut être plus productif en liquide extrait qu'une montée en pression appliquée à ces matières.

La présente invention se propose donc de choisir automatiquement le mode de fonctionnement le plus productif, entre l'égouttage statique et l'application d'une pression aux matières à pressurer.

En outre, elle se propose de déterminer la durée optimale de l'égouttage statique éventuel de façon à enchaîner automatiquement égouttage statique et pressurage.

En vue d'atteindre le but précité, la présente invention a pour objet un procédé de gestion de l'égouttage et du pressurage, notamment pour un pressoir à cuve rotative, tel que décrit ci-après.

L'invention sera mieux comprise, grâce à la description ci-après, qui se rapporte à un mode de réalisation préféré, donné à titre d'exemple non limitatif, et expliqué avec référence au dessin schématique annexé, dont la figure unique est un diagramme représentant l'évolution du débit des jus en fonction du temps au cours d'une phase d'égouttage et de pressurage.

Conformément à l'invention, et comme le montre la figure des dessins annexés, le procédé de gestion de l'égouttage et du pressurage consiste, suite à une première phase de brassage des matières à pressurer par l'intermédiaire, par exemple, d'une ou de plusieurs rotations de la cuve du pressoir, à effectuer une première phase de mesure sans appliquer de pression ou en appliquant une pression Po et en mesurant le débit instantané du jus Dᵢₜ et la quantité Qⱼₜ de jus récupéré en fonction du temps t écoulé depuis le début du brassage, de manière continue ou séquentielle au cours du temps, puis à effectuer, suite à une seconde phase de brassage, une seconde phase de mesure consécutive en appliquant une pression Pₒ ou sans appliquer de pression, à comparer entre elles les valeurs respectives de Dᵢₜ, Qⱼₜ et t atteintes lorsque l'inéquation : Dᵢₜ ≤ Qⱼₜ/t (1) est vérifiée pour la première fois dans lesdites première et seconde phases de mesure précitées, c'est-à-dire en appliquant une pression Pₒ et sans appliquer de pression, et à poursuivre en fonction du résultat de cette comparaison le fonctionnement du pressoir soit en continuant le cycle d'égouttage et en répétant les phases précitées en mesurant, de manière continue ou séquentielle, les valeurs de Dᵢₜ, Qⱼₜ et t, soit en débutant le cycle de pressurage lorsque les valeurs de Dᵢₜ et/ou de Qⱼₜ/t atteintes, lorsque l'inéquation (1) est vérifiée, au cours de la phase de mesure sans application de pression sont inférieures à celles atteintes, lorsque l'inéquation (1) est vérifiée, au cours de la phase de mesure avec application d'une pression Pₒ.

Selon une première variante de réalisation de l'invention, aucune pression n'est appliquée durant la première phase de mesure et une pression Po (par exemple 0,1 bar) est appliquée durant la seconde phase de mesure.

Selon une deuxième variante de réalisation de l'invention, une pression Po est appliquée durant la première phase de mesure et aucune pression n'est appliquée durant la seconde phase de mesure.

Bien entendu, les tests d'égouttage et de pressurage peuvent être effectués dans un ordre quelconque, pour autant qu'ils soient toujours effectués consécutivement l'un après l'autre, en étant à chaque fois précédés d'une phase de brassage identique.

En plus de la détermination de l'instant optimal du passage de l'égouttage au pressurage, la vérification de l'inéquation (1) peut également indiquer, durant une phase d'égouttage, que la poursuite de la phase d'égouttage actuellement en cours ne permet pas de récupérer une quantité de jus maximale, et qu'il est nécessaire de réaliser un nouveau brassage des matières à pressurer pour relancer l'écoulement des jus.

En outre, la vérification de l'inéquation (1) durant une phase de pressurage pourra également indiquer que la poursuite de la phase de pressurage actuelle n'est pas optimale et qu'il y a lieu de procéder à un brassage des matières à pressurer et à poursuivre, le cas échéant, avec une phase de pressurage à une pression plus élevée.

Selon un mode préférentiel de mise en oeuvre pratique de l'invention, les différentes fonctions faisant partie du procédé de gestion sont exécutées automatiquement par une unité de traitement et de commande informatique, utilisant des logiciels et des programmes correspondants chargés préalablement, ainsi qu'éventuellement les résultats numériques de tests et d'expériences d'égouttage et de pressurage antérieurs.

Ainsi, et selon l'invention, la réalisation des tests brassage/égouttage et des tests brassage/pressurage permet de déterminer la durée optimale de l'égouttage avant d'enclencher le cycle de pressurage, de façon à obtenir la productivité la plus grande.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de gestion de l'égouttage et du pressurage, notamment pour un pressoir à cuve rotative, caractérisé en ce qu'il consiste, suite à une première phase de brassage des matières à pressurer par l'intermédiaire, par exemple, d'une ou de plusieurs rotations de la cuve du pressoir, à effectuer une première phase de mesure sans appliquer de pression ou en appliquant une pression (Po) et en mesurant le débit instantané du jus (Dᵢₜ) et la quantité (Qⱼₜ) de jus récupéré en fonction du temps (t) écoulé depuis le début du brassage, de manière continue ou séquentielle au cours du temps, puis à effectuer, suite à une seconde phase de brassage, une seconde phase de mesure consécutive en appliquant une pression (Pₒ) ou sans appliquer de pression, à comparer entre elles les valeurs respectives de (Dᵢₜ), (Qⱼₜ) et (t) atteintes lorsque l'inéquation : Dᵢₜ ≤ Qⱼₜ/t (1) est vérifiée pour la première fois dans lesdites première et seconde phases de mesure précitées, c'est-à-dire en appliquant une pression (Pₒ) et sans appliquer de pression, et à poursuivre en fonction du résultat de cette comparaison le fonctionnement du pressoir soit en continuant le cycle d'égouttage et en répétant les phases précitées en mesurant, de manière continue ou séquentielle, les valeurs de (Dᵢₜ), (Qⱼₜ) et (t), soit en débutant le cycle de pressurage lorsque les valeurs de (Dᵢₜ) et/ou de (Q_{jt/}t) atteintes, lorsque l'inéquation (1) est vérifiée, au cours de la phase de mesure sans application de pression sont inférieures à celles atteintes, lorsque l'inéquation (1) est vérifiée, au cours de la phase de mesure avec application d'une pression (Pₒ).

2. Procédé selon la revendication 1, caractérisé en ce que durant la première phase de mesure aucune pression n'est appliquée et en ce que durant la seconde phase de mesure une pression (Po) est appliquée.

3. Procédé selon la revendication 1, caractérisé en ce que durant la première phase de mesure une pression (Po) est appliquée et en ce que durant la seconde phase de mesure aucune pression n'est appliquée

## Patentansprüche

1. Verfahren zur Steuerung des Abtropfens und des Auspressens, insbesondere für eine Drehtrommelpresse, dadurch gekennzeichnet, daß es umfaßt: eine erste Phase des Umrührens der auszupressenden Stoffe, was beispielsweise durch eine oder mehrere Umdrehungen der Trommel der Presse erfolgen kann, anschließendes Durchführen einer ersten Meßphase, in der kein Druck oder ein Druck (P₀) aufgebracht wird und in der der momentane Saftdurchsatz (Dᵢₜ) und die gesammelte Saftmenge (Qⱼₜ) als Funktion der seit dem Beginn des Umrührens verstrichenen Zeit (t) auf über die Zeit kontinuierliche oder sequentielle Art und Weise gemessen werden, eine zweite Phase des Umrührens und eine anschließende zweite Meßphase, in der ein Druck (P₀) oder kein Druck aufgebracht wird, Vergleichen der jeweiligen erhaltenen Werte (Dᵢₜ), (Qⱼₜ) und (t) miteinander, wenn die Ungleichung Dᵢₜ≤Qⱼₜ/t (1) zum ersten Mal während der vorgenannten ersten und zweiten Meßphase erfüllt ist, wobei wie gesagt in einer Meßphase ein Druck (P₀) und in der anderen kein Druck aufgebracht worden ist, sowie Fortführen des Betriebs der Presse abhängig vom Ergebnis dieses Vergleichs, indem entweder der Abtropfzyklus fortgeführt und die vorgenannten Phasen wiederholt werden, in denen die Werte (Dᵢₜ), (Qⱼₜ) und (t) auf kontinuierliche oder sequentielle Art und Weise gemessen werden, oder indem der Auspreßzyklus begonnen wird, wenn die im Verlauf der Meßphase, in der kein Druck aufgebracht wurde, erhaltenen Werte von (Dᵢₜ) und/oder von (Qⱼₜ/t), wenn die Ungleichung (1) erfüllt ist, kleiner sind als jene Werte, die im Verlauf der Meßphase erhalten wurden, in der ein Druck (P₀) aufgebracht worden ist, wenn die Ungleichung (1) erfüllt ist.

2. Verfahren nach Anspruch 1, dadurch gekennzeichnet, daß während der ersten Meßphase kein Druck aufgebracht wird und daß während der zweiten Meßphase ein Druck (P₀) aufgebracht wird.

3. Verfahren nach Anspruch 1, dadurch gekennzeichnet, daß während der ersten Meßphase ein Druck (P₀) aufgebracht wird und daß während der zweiten Meßphase kein Druck aufgebracht wird.

## Claims

1. Process for managing the draining and the pressing, in particular for a rotary drum press, characterised in that it involves, after a first phase of stirring of the substances to be pressed by means, for example, of one or more rotations of the press drum, carrying out a first phase of measurement without applying pressure or while applying a pressure (Po) and measuring the instantaneous flow rate of the juice (Dᵢₜ) and the quantity (Qⱼₜ) of juice recovered as a function of the time (t) which has elapsed since the beginning of stirring, continuously or sequentially over time, then, after a second phase of stirring, carrying out a second consecutive phase of measurement while applying a pressure (Pₒ) or without applying pressure, comparing with one another the respective values of (Dᵢₜ), (Qⱼₜ) and (t) attained when the inequation: Dᵢₜ ≤ Qⱼₜ/t(1) is verified for the first time in said aforementioned first and second phases of measurement, in other words while applying a pressure (Pₒ) and without applying pressure, and continuing operation of the press as a function of the result of this comparison either by continuing the draining cycle and repeating the aforementioned phases while measuring, continuously or sequentially, the values of (Dᵢₜ), (Qⱼₜ) and (t), or by beginning the pressing cycle when the values of (Dᵢₜ) and/or (Qⱼₜ/t) attained, when inequation (1) is verified, during the phase of measurement without application of pressure are lower than those attained when inequation (1) is verified, during the phase or measurement with application or a pressure (Pₒ).

2. Process according to claim 1, characterised in that no pressure is applied during the first phase of measurement and in that a pressure (Pₒ) is applied during the second phase or measurement.

3. Process according to claim 1, characterised in that a pressure (Pₒ) is applied during the first phase or measurement and no pressure is applied during the second phase of measurement.
